# EUROPÄISCHE PATENTANMELDUNG

(11) **EP 3 945 170 A1**
(43) Veröffentlichungstag der Anmeldung: **02.02.2022**
(21) Anmeldenummer: 21187221.3
(22) Anmeldetag: 22.07.2021
(51) Int. Cl.: E04B 1/10, F25D 13/00

(54) **KÜHLRAUM UND SYSTEM DAMIT**

(30) Priorität: 28.07.2020 DE 102020119808
(71) Anmelder: tegut... gute Lebensmittel GmbH & Co. KG, 36039 Fulda (DE)
(72) Erfinder: Schultchen, Arne, 22359 Hamburg (DE); Kremerskothen, Stephan, 22337 Hamburg (DE)
(74) Vertreter: Hoffmann Eitle

(57) **Zusammenfassung**

Kühlraum (50), dadurch gekennzeichnet, dass Wände und Decke aus mindestens einer Schicht aus Vollholz gebildet sind.

## Beschreibung

Die vorliegende Erfindung richtet sich auf einen Kühlraum.

Zum Frischhalten von verderblichen Nahrungsmitteln dient Kühlung. Seit Langem gibt es dazu Kühlschränke und Kühlräume. Sie sind ganz überwiegend mit Klimaanlagen, Sensorik und Regelungselektronik ausgerüstet, die jedenfalls die niedrige Temperatur erzeugen, erhalten und regeln, und insbesondere für Kühlräume wird oft auch die Luftfeuchtigkeit mittels der Anlage eingestellt. Die eigentliche Kammer des Schrankes oder des Raums ist von Wandungen umgeben, die isolieren - um den Temperaturunterschied zwischen außen und innen möglichst lange ohne Energieaufwand durch die Klimaanlage aufrecht zu erhalten.

Auch in Supermärkten haben sich sogenannte Walk-In-Cooler verbreitet, also sozusagen begehbare Kühlschränke, deren Türen vorzugsweise sicher und auch gewissermaßen thermisch isolierend gedichtet schließen, aber dann eher einen weniger mächtigen Schließ- und Riegelmechanismus aufweisen als sie für Kühlräume üblich sind.

Nicht zuletzt die Isolierung ist bekanntlich aus einem nicht oder wenig umweltverträglichen Werkstoff.

Insbesondere für temporäre Büros auf Baustellen sind Container-artige Gebäudemodule bekannt. Durch aneinander Setzen mehrerer Gebäudemodule entsteht ein Gebäude, insbesondere ein Bürogebäude mit Wänden zwischen Innen und Außen. Verbreitet sind tunnelartige Module und daraus zusammengesetzte tunnelartige Gebäude: mit zwei aus den Modul-Wandabschnitten zusammengesetzten Seitenwänden (entlang der Erstreckung des "Tunnels" und zwei Endwänden, die in End-Modulen, mit jeweils nur einer Tunnelöffnung, integriert sind), Fußboden und Dach. Denn die tunnelartigen Module haben zwei einander gegenüberliegende Wandabschnitte und, zwischen ihnen, einem Fußbodenabschnitt und einem Dachabschnitt, so dass die Wandabschnitte, der Fußbodenabschnitt und der Dachabschnitt zusammen einen Modulinnenraum umgeben und sich zwischen zwei Modul-Tunnelöffnungen erstrecken, jeweils deren Rand eingerichtet ist, sich mit dem Rand einer der Tunnelöffnungen eines anderen der Gebäudemodule zusammensetzen zu lassen, so dass diese zusammengesetzten Tunnelöffnungen ineinander münden.

Diese Module und daraus errichtete Gebäude sind für ihre temporäre Nutzung auf Baustellen praktisch. Die Container-Elemente, insbesondere die Eckbeschläge, die sogenannten Corner-Casts, begünstigen sehr den schnellen Auf- und Abbau und An- und Abtransport und damit nicht zuletzt insbesondere die auch kurzzeitige Nutzung.

Der vorliegenden Erfindung liegt die Aufgabe zugrunde, einen Kühlraum zu schaffen, der umweltverträglicher ist. Diese Aufgabe wird von einem Kühlraum mit den Merkmalen des Anspruchs 1 gelöst. Bevorzugte Ausgestaltungen sind in den Unteransprüchen angegeben.

Erfindungsgemäß ist ein Kühlraum dadurch gekennzeichnet, dass Wände und Decke mindestens teilweise, mindestens zu einem überwiegenden Teil oder in mindestens einer Schicht, aus Vollholz wie zum Beispiel Konstruktionsvollholz gebildet sind (möglicherweise aus mehreren Schalen oder Schichten Vollholz, auch möglicherweise mit mindestens einer Schicht aus Dämmstoff, zum Beispiel aus Holzfaser, zwischen den Voll- oder Massivholzschichten) .

Dabei funktioniert das Vollholz insbesondere sowohl als Dämmung als auch als selbsttragende Wandung. Zum Beispiel als Walk-In-Cooler für ein Ladenlokal wie zum Beispiel einen Supermarkt kann der erfindungsgemäße Kühlraum auch mindestens ein Fenster und/oder eine Wand aus einem anderen Werkstoff wie etwa aus Glas aufweisen: zum Beispiel kann die Eingangswand des Kühlraums überwiegend oder vollständig aus Glas bestehen. Auch kann der erfindungsgemäß Kühlraum eine Tür aus Glas aufweisen oder zumindest mit einem Fenster versehen sein.

Vorzugsweise ist die mindestens Innenschicht der Wände und Decke aus dem Vollholz, und dann insbesondere mit sichtbarer Holzoberfläche, also vorzugsweise ohne Verkleidung. Um zum Beispiel vor Feuchtigkeitseffekten wie Kondenswasserbildung geschützt zu sein, sind die innenseitigen Oberflächen vorzugsweise mit einem Holz-schützenden und/oder imprägnierenden Anstrich versehen und/oder das Vollholz ist, auch überhaupt, imprägniert, zum Beispiel druckimprägniert.

Besonders bevorzugt ist der erfindungsgemäße Kühlraum in ein System mit mindestens einem Gebäudemodul integriert, nämlich ein System zum Bau eines Gebäudes, wobei mehrere Exemplare des mindestens einen Gebäudemoduls aneinandergesetzt werden. Das mindestens eine Modul weist jeweils mindestens zwei Mündungsöffnungen auf, jeweils deren Rand eingerichtet ist, sich mit dem Rand einer der Mündungsöffnungen eines anderen der Module zusammensetzen zu lassen, so dass diese zusammengesetzten Mündungsöffnungen ineinander münden. Der Kühlraum kann dann eines der Gebäudemodule sein oder von mehreren (zum Beispiel zwei verschiedenen) Gebäudemodulen gebildet sein, deren Wände und Decke erfindungsgemäß mindestens teilweise aus Vollholz gebildet sind. Aber auch nicht nur von einem als oder für einen Kühlraum vorgesehenen Gebäudemodul können die Wände und Decke erfindungsgemäß mindestens teilweise aus Vollholz gebildet sein, sondern möglicherweise von allen Modulen alle Wände und Decken (und möglicherweise auch die Fußböden) .

Mindestens das Kühlraum-Gebäudemodul oder auch andere Module können gemäß einleitender Beschreibung tunnelartig ausgestaltet sein, nämlich mit zwei einander gegenüberliegenden Wandabschnitten insbesondere mindestens teilweise aus dem Vollholz und, zwischen ihnen, einem Dachabschnitt insbesondere mindestens teilweise aus dem Vollholz und einem Fußbodenabschnitt, so dass die Wandabschnitte, der Fußbodenabschnitt und der Dachabschnitt zusammen einen Tunnelinnenraum umgeben und sich zwischen zwei Tunnelöffnungen als Mündungsöffnungen erstrecken.

Ein solches Gebäudemodul dient dem Bau eines Gebäudes aus mehreren dieses Moduls einschließlich mindestens einen Moduls mindestens teilweise erfindungsgemäß aus Vollholz zum Bilden eines erfindungsgemäßen Kühlraums. Möglicherweise dienen dann also zum Bau eines Gebäudes mit einem Kühlraum (oder sogar zum Zusammensetzen eines erfindungsgemäßen Kühlraums) mehrere und auch mehrere verschiedene (möglicherweise auch nicht tunnelartige) Module - mit Wänden und Dach erfindungsgemäß mindestens teilweise aus Vollholz mindestens im Bereich des Kühlraums.

Bei einem solchen Bau werden vorzugsweise mehrere tunnelartige Gebäudemodule aneinandergesetzt. Durch aneinander Setzen mehrerer der Gebäudemodule entsteht ein Gebäude mit Wänden (und zwar zwei Seitenwänden, die aus den Modul-Wandabschnitten zusammengesetzt sind, entlang der Erstreckung des "Tunnels") und zwei Endwänden. Die Endwände können zum Beispiel in ebenfalls tunnelartigen End-Gebäudemodulen, allerdings mit jeweils nur einer Tunnelöffnung, integriert sein, oder sie sind zum Beispiel auch eigenständige Wände als separates Modul - dazu sogleich.

"Tunnelartig" heißt erfindungsgemäß bevorzugt, dass das Gebäudemodul ausgestattet ist mit zwei einander gegenüberliegenden Wandabschnitten und, zwischen ihnen, einem Fußbodenabschnitt und einem Dachabschnitt, so dass die Wandabschnitte, der Fußbodenabschnitt und der Dachabschnitt zusammen einen Tunnelinnenraum umgeben und sich zwischen zwei Tunnelöffnungen erstrecken, jeweils deren Rand eingerichtet ist, sich mit dem Rand einer der Tunnelöffnungen eines anderen der Gebäudemodule zusammensetzen zu lassen, so dass diese zusammengesetzten Tunnelöffnungen ineinander münden.

"Tunnelerstreckung" heißt erfindungsgemäß, dementsprechend, der Verlauf oder die Linie (nur zum Beispiel eine Gerade, allerdings besonders bevorzugt) die von der Mitte (zum Beispiel dem Flächenschwerpunkt) einer der Tunnelöffnungen zur Mitte der anderen Tunnelöffnung durch die Mitte der Querschnitte (zum Beispiel deren jeweiligen Flächenschwerpunkt) führt.

Das schon erwähnte End-Gebäudemodul, das tunnelartig ausgestaltet ist, hat also wiederum zwei einander gegenüberliegende Wandabschnitte und, zwischen ihnen, einen Fußbodenabschnitt und einen Dachabschnitt, so dass die Wandabschnitte, der Fußbodenabschnitt und der Dachabschnitt zusammen einen Tunnelinnenraum umgeben und sich zwischen - nun nur - einer Tunnelöffnung und andererseits nun einer Abschlusswand erstrecken, wobei der Rand der - einen - Tunnelöffnung weiterhin eingerichtet ist, sich mit dem Rand einer der Tunnelöffnungen eines anderen der Gebäudemodule zusammensetzen zu lassen, so dass diese zusammengesetzten Tunnelöffnungen ineinander münden. Aus nur zwei der tunnelartigen End-Gebäudemodule kann logischerweise also schon ein Gebäude gebaut werden.

Das ebenfalls schon erwähnte End-Wandmodul ist im Wesentlichen die Abschlusswand: Möglicherweise zum Beispiel mit einem Fenster und/oder einem Eingang ist sie von einem Rand umgeben, der nun eingerichtet ist, sich mit dem Rand einer der Tunnelöffnungen eines der Gebäudemodule zusammensetzen zu lassen, so dass die Abschlusswand die Tunnelöffnung überdeckt - und so das Tunnelende und also das Gebäude an einem seiner "Enden" abschließt. All diese Module haben erfindungsgemäß besonders bevorzugt Wände und Decke erfindungsgemäß mindestens teilweise aus Vollholz.
Erfindungsgemäß vorzugsweise nun hat ein Modul mindestens zwei innere Rippen, die sich folgendermaßen innen im Modul erstrecken:
- auf der Innenseite der Wandabschnitte und möglicherweise auch des Dachabschnitts
- radial zur Tunnelerstreckung nach innen,
- in Tunnelerstreckungsrichtung von den Tunnelöffnungen beabstandet,
- mindestens über einen Abschnitt des jeweiligen Tunnelumfangs.

Die Rippen sind besonders bevorzugt parallel zueinander und/oder in gleichmäßigem Abstand zueinander entlang der Tunnelerstreckung.

Einander benachbarte Rippen sind zum Beispiel eingerichtet, dazwischen Warenträger wie Regalbretter, Körbe oder ganze Kühlschränke anzubringen, so seitlich geschützt und dennoch auffällig, nämlich von den Rippen gerahmt und betont, zu stellen und/oder an den Rippen sogar zu befestigen. Und sie können besonders bevorzugt auch insbesondere mechanisch eingerichtet sein und so dazu dienen, den Dachabschnitt und/oder die Wandabschnitte statisch zu unterstützen und/oder auszusteifen. Letzteres gilt auch für äußere Rippen, dazu aber erst gleich.

Beide möglichen Funktionen der inneren Rippen, für Warenträger und als statische Unterstützung, prädestinieren ein soweit beschriebenes Modul, daraus Ladenlokale zu errichten.

Dieser neue Ansatz von Architektur, die möglicherweise nur vorübergehende Errichtung eines Supermarkts zum Beispiel, nämlich in einem erfindungsgemäß besonders bevorzugt errichteten Gebäude als Ladenlokal eröffnet neue Möglichkeiten der Versorgung der Bevölkerung mit Gütern, insbesondere mit Nahrungsmitteln, und zwar flexibel, für den Betreiber, zum Beispiel örtliche Nachfrage auszuprobieren, aber auch, sich mit dem Gebäude in seiner Größe anzupassen, indem nämlich, nötigenfalls, ein erfindungsgemäßes Modul ergänzt oder entfernt wird - und jedenfalls mit einem erfindungsgemäßen Kühlraum mit den erfindungsgemäßen Vollholzwandungen.

Die soweit beschriebenen Gebäudemodule können zusätzlich äußere Rippen aufweisen - die sich auf der Außenseite der Wandabschnitte und/oder des Dachabschnitts erstrecken, und zwar bezüglich der Tunnelerstreckung radial nach außen und mindestens über einen Abschnitt des jeweiligen Tunnelumfangs. Auch die äußeren Rippen können den Dachabschnitt und/oder die Wandabschnitte statisch unterstützen und/oder aussteifen, und vorzugsweise liegen sie jeweils in einer Ebene mit jeweils einer der inneren Rippen. Dazu nochmals später.

Besonders bevorzugt besteht mindestens eine Schicht der Wandabschnitte und/oder des Deckenabschnitts und/oder der inneren und/oder äußeren Rippen vorzugsweise jedes der Module aus Massiv- oder Vollholz, insbesondere aus Konstruktionsvollholz.

Ein erfindungsgemäßer Kühlraum kann sich, um die Nachhaltigkeit der Baustoffe insgesamt zu verbessern, in einem Gebäude und insbesondere in einem soweit beschriebenen Gebäudemodul befinden mit einem Gründach. Besonders bevorzugt ist dies ein Gründach aufweisend mehrere Wannenmodule, die nebeneinandergesetzt und mit Pflanzen gefüllt ein Gebäude als Gründach überdecken.

Die Dachfläche ist dann also aus Gründachmodulen zusammengesetzt. Die Wannenmodule können eingerichtet sein, zunächst auf dem Gebäude montiert zu werden und erst dann und dort mit Pflanzen gefüllt. Sie können aber auch eingerichtet sein, schon mit den Pflanzen gefüllt auf das (zum Beispiel mit Unterkonstruktion für das Gründach vorbereitete) Gebäude gesetzt zu werden. Diese erfindungsgemäß abschnittsweise Konstruktion des Gründaches hat mehrere Vorteile: Zunächst gibt es durch Gründächer einen positiven Einfluss auf das Raumklima im Gebäude. Die Wannen können als Baukastensystem in standarisierten Geometrien vorgefertigt sein. Die Module ermöglichen, oder begünstigen zumindest, ein Vorbereiten oder sogar Vorfertigen des Gründachsegments abseits des Daches. Entsprechend ermöglichen sie, oder begünstigen zumindest, die Reparatur oder ein Ersetzen eines Dachbereichs, zum Beispiel auch, falls bereichsweise der Pflanzenbewuchs eingegangen oder beschädigt ist. Die von den Wannenmodulen, insbesondere mit geeigneten Randstrukturen, segmentierte Gründachschicht begünstigt sicheren Halt der Gründachschicht auf der Dachfläche, insbesondere gegen seitliches Verrutschen. Besonders geeignet ist daher die Ausgestaltung des erfindungsgemäßen Gründachs als Tonnendach oder auch als Steildach (zum Beispiel Pultdach, Satteldach oder Walmdach). Als solches nämlich ist der verbesserte seitliche Halt der Pflanzenschicht besonders vorteilhaft.

Die Fugen zwischen den Wannenmodulen eignen sich besonders zum Be- und Entlüften einer Hinterlüftung unter der von den Wannen getragenen Gründachschicht. Besonders bevorzugt ist es daher, dass mindestens zwei Wannenmodule mit Zwischenraum nebeneinandergesetzt sind und dass durch den Zwischenraum eine Unterlüftung mindestens eines der Wannenmodule mit der Umgebung in Luftverbindung steht. Ergänzend kann diese Verbindung dann auch entlang den Rändern des Gründachs eingerichtet sein. Insbesondere als Tonnendach oder Steildach weist das Gründach dann vorzugsweise einen solchen Zwischenraum auf, der in einer Scheitellinie oder Firstlinie des Dachs verläuft.

Vorzugsweise sind die Wannenmodule aus Blech, insbesondere Zinkblech, oder Kunststoff gebildet. Aber auch zum Beispiel eine Kastenkonstruktion aus Holzwerkstoff wie zum Beispiel OSB, Sperrholz oder Multiplex ist, insbesondere mit Imprägnierung und/oder gegen Verwitterung schützender Beschichtung erfindungsgemäß.

Besonders bevorzugt ist ein solches Gründach eingerichtet für oder auf einem Gebäudemodul, wobei mindestens ein Wannenmodul (dazu sogleich) - besonders bevorzugt zwei oder vier nebeneinander gesetzte - eingerichtet ist, ein Gebäudemodul zu überdecken: und zwar ein Gebäudemodul, im Wesentlichen wie soweit beschrieben,
- von dem zum Bau eines Gebäudes mehrere der Gebäudemodule aneinandergesetzt werden (so dass sich dann nämlich auch mit nur einem Wannenmodul je Gebäudemodul das erfindungsgemäß aus mehreren nebeneinandergesetzten Wannenmodulen gebildete Gründach ergibt) und
- das jeweils mindestens zwei Mündungsöffnungen aufweist, jeweils deren Rand eingerichtet ist, sich mit dem Rand einer der Mündungsöffnungen eines anderen der Gebäudemodule zusammensetzen zu lassen, so dass diese zusammengesetzten Mündungsöffnungen ineinander münden, und
- das tunnelartig ausgestaltet ist, nämlich mit zwei einander gegenüberliegenden Wandabschnitten und, zwischen ihnen, einem Fußbodenabschnitt und einem Dachabschnitt mit dem erfindungsgemäßen Gründach, so dass die Wandabschnitte, der Fußbodenabschnitt und der Dachabschnitt zusammen einen Tunnelinnenraum umgeben und sich zwischen zwei Tunnelöffnungen als Mündungsöffnungen erstrecken.

Auf einem solchen Gebäudemodul ist das Gründach besonders bevorzugt als Tonnendach geformt, wobei mindestens zwei Wannenmodule ein Gebäudemodul überdecken und wobei deren Zwischenraum in der Scheitellinie des Tonnendachs im Wesentlichen parallel zur Tunnelerstreckung verläuft.

Vorzugsweise hat von den verschiedenen Gebäudemodulen eines in mindestens einem seiner Wandabschnitte mindestens einen Eingang und/oder mindestens ein Fenster.

Weitere Vorteile, Ausgestaltungen und Details der Erfindung werden im Folgenden in der Beschreibung von Ausführungsbeispielen mit Bezug auf die beigefügten Figuren beschrieben. Es zeigen:
- Figur 1: eine räumliche - sozusagen explodierte - Ansicht von - nebeneinandergesetzten - tunnelartigen Gebäudemodulen mit erfindungsgemäßen Fassadenmodulträgern,
- Figur 2: die räumliche Ansicht der Gebäudemodule aus Figur 1, zu einem Gebäude zusammengesetzt, längs geschnitten,
- Figur 3: einen Grundriss der erfindungsgemäßen Gebäudemodule aus Figur 1, zu dem Gebäude gemäß Figur 2 zusammengesetzt,
- Figur 4: einen Querschnitt durch die erfindungsgemäßen Gebäudemodule aus Figur 1 bis 3 im Bereich eines Walk-In-Coolers,
- Figur 5: einen Querschnitt durch die erfindungsgemäßen Gebäudemodule aus Figur 1 bis 3 im Bereich eines Eingangs,
- Figur 6: einen schematischen Querschnitt durch die erfindungsgemäßen Gebäudemodule aus Figur 1 bis 3 mit explodiertem Gründach,
- Figur 7: die räumliche Ansicht der Gebäudemodule aus Figur 1, zu dem Gebäude zusammengesetzt mit explodiertem Gründach,
- Figur 8: die räumliche Ansicht der Gebäudemodule aus Figur 1, zu dem Gebäude zusammengesetzt mit erfindungsgemäßen Fassadenmodulträgern und Fassadenmodulen mit einer erfindungsgemäßen Vorrichtung,
- Figur 9: die räumliche Ansicht der Gebäudemodule aus Figur 1, zu dem Gebäude zusammengesetzt mit erfindungsgemäßen Fassadenmodulträgern und Fassadenmodulen mit einer alternativen erfindungsgemäßen Vorrichtung, und
- Figur 10: die räumliche Ansicht der Gebäudemodule aus Figur 1, zu dem Gebäude zusammengesetzt mit erfindungsgemäßen Fassadenmodulträgern und Fassadenmodulen mit noch einer erfindungsgemäßen Vorrichtung.

In den Figuren sind tunnelartige Gebäudemodule 2 erkennbar. Die Gebäudemodule 2 in den Figuren dienen dem Bau eines Gebäudes 4, nämlich eines Ladenlokal-Gebäudes, aus vier dieser Module 2 und einem anderen, nicht tunnelartigen End-Wandmodul 6: Beim Bau werden die vier tunnelartigen Gebäudemodule 2 aneinandergesetzt. Durch dieses aneinander Setzen entsteht ein Gebäude 4 mit Wänden: zwei Seitenwänden, die aus den Modul-Wandabschnitten 8 zusammengesetzt sind, entlang der Erstreckung 10 des "Tunnels" und zwei Endwänden 6. Die Endwände 6 sind eigenständige Wände 6 als separates Modul 6 jeweils mit einer mittigen Fensteröffnung 12.

"Tunnelartig" heißt insbesondere in Figur 1 erkennbar, dass das Gebäudemodul 2 ausgestattet ist mit zwei einander gegenüberliegenden Wandabschnitten 8 und, zwischen ihnen, einem Fußbodenabschnitt 14 und einem Dachabschnitt 16 mit einer Gründachkonstruktion 54 - dazu später), so dass die Wandabschnitte 8, der Fußbodenabschnitt 14 und der Dachabschnitt 16 zusammen einen Tunnelinnenraum 18 umgeben und sich zwischen zwei Tunnelöffnungen 20 erstrecken, jeweils deren Rand 22 eingerichtet ist, sich mit dem Rand 22 einer der Tunnelöffnungen eines 20 anderen der Gebäudemodule 2 zusammensetzen zu lassen, so dass diese zusammengesetzten Tunnelöffnungen 20 ineinander münden (Figur 2).

Erstreckung des Tunnels heißt dementsprechend der Verlauf oder die (gedachte) Linie 10, gemäß den Figuren eine Gerade 10, die von der Mitte der einen Tunnelöffnung 20 zur Mitte der anderen Tunnelöffnung 20 durch die Mitte der Querschnitte des Moduls 2 führt.

Erkennbar sind die Wandabschnitte 8 und die Dachabschnitte 16 um die Tunnelerstreckung 10 konkav (nach innen - also nach außen konvex) gewölbt.

Entlang der Tunnelerstreckung 10 sind die Querschnitte des Gebäudemoduls gleich: die Module sind im mathematischen Sinne zylindrisch, also mit einem - im Wesentlichen, in seinen Grundabmessungen - gleichen Querschnitt über die Länge (die Erstreckung 10) des jeweiligen Moduls 2.

Für das möglicherweise auch vergleichsweise einfach demontierbare und andernorts wiederverwendbare Gebäude 4 sind die Fußbodenelemente auf dem Erdboden 24 aufgeständert und die Ständerkufen 25 (Fig. 4 bis 6 - nur schematisch) geeignet fundamentiert (nicht dargestellt).

Jedes Modul 2 hat vier innere Rippen 26, die sich folgendermaßen innen im jeweiligen Modul 2 erstrecken:
- auf der Innenseite der Wandabschnitte 8 über die gesamte Modulhöhe vom Boden zur Decke und über die gesamte Breite des Dachabschnitts 16 von einem Wandabschnitt 8 zum anderen,
- radial zur Tunnelerstreckung 10 nach innen in den Innenraum 18,
- jeweils zwei Rippen 26 in Tunnelerstreckungsrichtung 10 von den Tunnelöffnungen 20 beabstandet und jeweils zwei Rippen 26 in der Ebene der Tunnelöffnungen 20, und schließlich
- über den gesamten jeweiligen Tunnelumfang außer am Fußboden 14.

Die Rippen 26 sind parallel zueinander und in gleichmäßigem Abstand zueinander entlang der Tunnelerstreckung 10.

Einander benachbarte Rippen sind eingerichtet, dazwischen Warenträger wie Regalbretter 28, Körbe 30 und ganze Kühlschränke 32 anzubringen, so seitlich geschützt und dennoch auffällig, nämlich von den Rippen 26 gerahmt und betont, zu stellen und diese Warenträger, mittelbar, nämlich mittels Schienen 34, an den Rippen 26 auch zu befestigen.

Auch sind die Rippen 26 (aus Massivholz) mechanisch eingerichtet und dienen dazu, den Dachabschnitt 16 und die Wandabschnitte 8 von innen statisch zu unterstützen und auszusteifen, indem sie von innen gegen diese jeweiligen Abschnitte 8, 16 (aus Massivholz) anliegen (siehe insbesondere Fig. 3).

Letzteres gilt auch für äußere Rippen 36, Fassadenmodulträger 36 eines Fassadenmodulsystems, außen auf den Wandabschnitten 8, zwischen denen Vorsatz-Fassadenelemente 38 - nämlich Fassadenmodule 38 des Fassadenmodulsystems - angebracht sind (dazu später mit Bezug auf Fig. 8 bis 10).

Insbesondere die Funktion der inneren Rippen 26 für Warenträger prädestinieren das Modul 2, daraus das Gebäude 4 als Ladenlokal zu errichten. Dazu hat eines der Gebäudemodule 2 in einem seiner Wandabschnitte 8 einen Eingang 40 mit einer dort hinaufführenden Rampe 42 davor. Im Verkaufsraum, vom gesamten Innenraum 18 gebildet, gibt es mittig weitere Warenträger in Gestalt von Tischen oder Konsolen 44 sowie Kassierer-lose Kassensysteme 46. Ein durch eine Glaswand 48 abgetrennter Bereich ist ein, durch eine Klimaanlage (nicht dargestellt) separat klimatisierter, Walk-In-Cooler 50, ein Kühlraum 50 im erfindungsgemäßen Sinne. Der insgesamt tunnelförmige Innenraum 18 des Gebäudes 4 ist also durch eine Zwischenwand 48 aus Glas geteilt in einen Kühlraum 50 und einen übrigen Raum. Gemäß Fig. 4 bestehen jegliche Wände und Decken, Wandabschnitte 8 und Deckenabschnitte 16, aber auch die Endwände 6 (Fig. 1 bis 3) und die Fußbodenabschnitte 14 im Wesentlichen vollständig aus Konstruktionsvollholz, nämlich mit einer Dicke von 10 bis 20 cm als dämmende und selbsttragende Wandung, die Wände und Decke innenseitig mit einer Dämmung (zum Beispiel aus Holzfaser) 52 verkleidet, im Bereich der Decken 16 mit einer Gründachkonstruktion 54 in jeweiligen Wannenelementen 56 darüber und mit den Vorsatz-Fassadenelementen 38 zwischen den Außenrippen 36 davor. Die abgebildete innenseitige Dämmungsschicht 52 ist nur ein besonders einfaches Wandaufbau-Beispiel. Noch einfacher kann allerdings sogar auch auf diese innenseitige Schicht verzichtet sein, und Wand und Decke können dann im Wesentlichen nur aus einer Voll- oder Massivholzschicht bestehen (nicht dargestellt). Aber Wand und Decke können ebenfalls möglicherweise mit mehreren Schalen oder Schichten Vollholz, auch möglicherweise mit mindestens einer Schicht aus Dämmstoff, zum Beispiel aus Holzfaser, zwischen den Voll- oder Massivholzschichten aufgebaut sein - oder sogar in Kombination mit mindestens einer anderen Schicht, nur zum Beispiel in Holzständerbauweise oder sogar Stein- oder Betonbau (nicht dargestellt) - wenn mindestens eine Schicht aus Voll- oder Massivholz dabei ist, ergibt sich eine nachhaltige und raumklimatisch vorteilhafte Bauweise.

Auch der Fußboden kann einen solchen erfindungsgemäßen Aufbau mit mindestens einer Schicht aus Voll- oder Massivholz aufweisen.

Über den Deckenabschnitten 16 befindet sich eine Gründachkonstruktion 54 in jeweiligen Wannenelementen 56. Deren Aufbau ist im Detail von innen nach außen, einschließlich dem Vollholz-Deckenabschnitt 16 im Schnitt in Fig. 6 dargestellt (und zusammengefasst räumlich in Fig. 7):
- 16: 120 mm Konstruktionsvollholz, aus Balken zu einem Gewölbe zusammengesetzt,
- 58: 40 mm Dämmung aus Holzweichfaser,
- 60: diffusionsoffene Folie (Dampfsperre),
- 62: 80 mm auftragende Trägerbögen zum Freihalten einer ebenso mächtigen Hinterlüftung,
- 64: Holzlattung,
- 66: Traufblechverkleidungen mit Drainagerohren 68 (und Fallrohren 69 an deren Enden - Fig 7) zum Entwässern der Wannenmodule 56,
- 56: Wannenmodule mit Be- und Entlüftungszwischenraum 70 in der Firstlinie 72,
- 74: Abdeckung des Be- und Entlüftungszwischenraums 70 in der Firstlinie 72,
- 76: wurzelfeste Folie,
- 78: wasserdurchlässige Schutzmatte,
- 80: Substrat mit Bepflanzung.

Beim Gründach 54 sind auf dem (aus den Modulen 2 zusammengesetzten) Gebäude 4 mehrere Wannenmodule 56 (zwei Stück je Modul 2) nebeneinandergesetzt und mit Pflanzen 80 gefüllt und überdecken so das Gebäude 4 vollständig.

Die Dachfläche 54 ist also aus Gründachmodulen 56, 76, 78, 80 zusammengesetzt. Die Wannenmodule 54 können eingerichtet sein, zunächst auf dem Gebäude montiert zu werden und erst dann und dort mit Pflanzen 80 und deren Unterschichten 76, 78 gefüllt zu werden. Sie können aber auch eingerichtet sein, schon damit gefüllt auf die (mit den aufgesetzten Schichten 58, 60, 62, 64 vorbereitete) Module 2 gesetzt zu werden. Diese erfindungsgemäß abschnittsweise Konstruktion des Gründaches hat mehrere Vorteile: Die Wannen 56 können als Baukastensystem in standarisierten Geometrien vorgefertigt sein. Die Module ermöglichen, oder begünstigen zumindest, ein Vorbereiten oder sogar Vorfertigen des Gründachsegments abseits des Daches. Entsprechend ermöglichen sie, oder begünstigen zumindest, die Reparatur oder ein Ersetzen eines Dachbereichs, zum Beispiel auch, falls bereichsweise der Pflanzenbewuchs 80 eingegangen oder beschädigt ist. Die von den Wannenmodulen 56 (mit geeigneten Randstrukturen) segmentierte Gründachschicht 80 begünstigt sicheren Halt der Gründachschicht auf der Dachfläche 16, insbesondere gegen seitliches Verrutschen. Besonders geeignet ist daher die Ausgestaltung des Gründachs 56 wie abgebildet als Tonnendach. Als solches nämlich ist der verbesserte seitliche Halt der Pflanzenschicht 80 besonders vorteilhaft.

Die Fugen 70 zwischen den Wannenmodulen 56 (nämlich entlang der Firstlinie 72 des Tonnendachs 4 und in den Kontaktbereichen der Gebäudemodule 2 - siehe auch Fig. 1) eignen sich besonders zum Be- und Entlüften einer Hinterlüftung 62 unter der von den Wannen 56 getragenen Gründachschicht 80. Schon auf jedem Gebäudemodul 2 nämlich ist das Gründach 54 als Tonnendach geformt, wobei jeweils zwei Wannenmodule 56 ein Gebäudemodul 2 überdecken und wobei deren Zwischenraum 70 in der Scheitellinie 72 des Tonnendachs parallel zur Tunnelerstreckung 10 verläuft (Fig. 1). Besonders vorteilhaft lässt es sich so ausgestalten, dass die Wannenmodule 56 jeweils mit Zwischenraum 70 nebeneinandergesetzt sind und dass durch den Zwischenraum die Unterlüftungsschicht 62 der Wannenmodule 56 mit der Umgebung in Luftverbindung steht. Ergänzend ist diese Luftverbindung auch entlang den Rändern 82 des Gründachs 4 eingerichtet, also entlang den Oberkanten 82 der End-Wandmodule 6 und entlang den Unterkanten 82 der Traufbleche 66.

Nun schließlich zu einem möglichen Fassadensystem, insbesondere mit Bezug auf Fig. 8 bis 10, das mit Blick auf Fig. 1 bereits in Gestalt der dort abgebildeten Fassadenmodulträger 36 und Fassadenmodule 38 erwähnt worden war: es weist Fassadenmodulträger und Fassadenmodule auf. So dient es dem Verkleiden (also möglichst vollflächig - oder dem Bekleiden, also bereichsweise) einer Fassade eines Gebäudes, wobei mehrere der Fassadenmodule aneinandergesetzt mindestens einen Teil der Fassade des Gebäudes überdecken.

Zu dem System gehören nun die zwei abgebildeten rippenförmigen Fassadenmodulträger 36, 84, die eingerichtet sind, an der horizontal konvex gewölbten Fassade des Gebäudes 4 befestigbar zu sein, und zwar in einem gleichmäßigen Muster, nämlich senkrecht und parallel zueinander in gleichmäßigem Abstand.

Zu dem System gehören zudem mindestens die vier abgebildeten verschiedenen Fassadenmodule 38, 86, 88, 90, die jeweils eingerichtet sind, sich an mindestens einem der, an der Fassade des Gebäudes 4 befestigten, vielmehr in diese integrierten, Fassadenmodulträger 36, 38 befestigen zu lassen.

Die drei verschiedenen Fassadenmodule 86, 88, 90 in Fig. 8 bis 10 weisen jeweils eine voneinander verschiedene Vorrichtung zur Benutzung durch eine Person 92 auf (oder auch zwei oder noch mehrere, auch verschiedene (nicht dargestellt), solcher Vorrichtungen 94, 96, 98 je Fassadenmodul 86, 88, 90): drei Fahrradständer 94 gemäß Fig. 8, je einen Sessel 96 gemäß Fig. 9 und fünf Regalböden 98 gemäß Fig. 10. In die Fassadenmodule 86, 88, 90 des Fassadensystems integriert sind dann also Hilfsmittel, die einer am Gebäude vorbeikommenden Person 92 nützlich sind. Personen können diese Vorrichtungen benutzen, sich darüber unterhalten, austauschen und kommunizieren - nicht zuletzt auch sich von dieser Möglichkeit angezogen fühlen. Insbesondere für Fassaden an "öffentlichen" Gebäuden, mit Publikumsverkehr dies vorteilhaft. Zum Beispiel an der abgebildeten Fassade des Ladenlokals 4 kann diese Möglichkeit den Publikumsverkehr vergrößern und so für mehr Kundschaft in dem Geschäft 4 sorgen. Zum Fassadensystem gehören auch die herkömmlichen Fassadenmodule 38, ohne eine erfindungsgemäße Vorrichtung 94, 96, 98 (die also im Wesentlichen nur dem Schutz und der Gestaltung der Fassade dienen) - indem sie nämlich in Ihrer Geometrie und Konstruktion ebenfalls angepasst sind, sich an mindestens einem der Fassadenmodulträger 36, 84 an der Fassade des Gebäudes 4 befestigen zu lassen.

Der eine Fassadenmodulträger 84 in Fig. 10 ist auch eingerichtet, einen Vordachabschnitt 100 abzustützen und so montiert eingerichtet sein, die Benutzung der jeweiligen Vorrichtung auch bei schlechterer Witterung zu ermöglichen. Die Fassadenmodulträger 84 sind aus einem Fassadenmodulträger 36 und einer Erweiterung nach außen zusammengeschraubt, die am oberen Ende den jeweiligen Ausleger zum Unterstützen des Vordachs 100 aufweist.

Wie angedeutet sind zum Beispiel mit Blick auf Fig. 3 die Fassadenmodulträger 36 fester Bestandteil der Fassade der Gebäudemodule 2, und bilden jeweils eine äußere Rippe 36, aus Konstruktionsvollholz, am Gebäudemodul 2, die insbesondere auch der statischen Unterstützung des Daches 16, 54, 56 des Gebäudemoduls dient. Weiter mit Blick auf Fig. 3 erstrecken sich jeweils eine innere Rippe 26 und eine äußere Rippe 36 in einer Ebene (die inneren Rippen 26 "radial" nach innen um die Tunnelerstreckung 10 über einen Teil des jeweiligen Tunnelumfangs - nämlich vom Fußboden die Wand hinauf unter der Decke entlang und auf der anderen Seite wieder die Wand hinunter bis zum Fußboden - und die äußeren Rippen radial nach außen auf den Außenwänden). Wie gesagt sind entlang der Gebäudemodul-Erstreckung 10 einander benachbarte innere Rippen 26 eingerichtet, dazwischen Warenträger (Regalbretter 28, Körbe, Kühlschränke 32) anzubringen - sozusagen ähnlich, wie die Fassadenmodule 38, 86, 88, 90 zwischen den Fassadenmodulträgern 36, 84 befestigt sind. Erkennbar insbesondere in Fig. 3 erstrecken sich die äußeren Rippen 36, und die inneren 26 Rippen parallel zueinander und in gleichmäßigem Abstand zueinander, und auch die inneren Rippen 26, aus Konstruktionsvollholz, dienen einer statischen Unterstützung und Aussteifung des Gebäudemoduls 2.

### Bezugszeichenliste

Gebäudemodul 2
Gebäude 4
End-Wandmodul 6
Modul-Wandabschnitt 8
Tunnelerstreckung 10
Fensteröffnung 12
Fußbodenabschnitt 14
Dachabschnitt, Balkengewölbe 16
Tunnelinnenraum 18
Tunnelöffnung 20
Rand 22 der Tunnelöffnung 20
Erdboden 24
Aufständerung 25
Innere Rippe 26
Regalbrett 28
Korb 30
Kühlschrank 32
Schiene 34
Äußere Rippe, Fassadenmodulträger 36, 84
Vorsatz-Fassadenelement, Fassadenmodul 38
Eingang 40
Rampe 42
Tisch oder Konsole 44
Kassierer-loses Kassensystem 46
Glaswand 48
Kühlraum, Walk-In-Cooler 50
Innenverkleidung 52
Gründachkonstruktion 54
Wannenelement 56
Dämmung 58
Folie, Dampfsperre 60
Trägerbögen, Hinterlüftung 62
Holzlattung 64
Traufblechverkleidung 66
Drainagerohr 68
Fallrohre 69
Be- und Entlüftungszwischenraum 70
Firstlinie 72
Abdeckung 74 des Be- und Entlüftungszwischenraums 70
wurzelfeste Folie 76
wasserdurchlässige Schutzmatte 78
Substrat mit Bepflanzung 80
Ränder 82 des Gründachs 4
Äußere Rippe, Fassadenmodulträger 36, 84
Fassadenmodule 86, 88, 90 mit Vorrichtung 94, 96, 98
Fahrradständer 94
Sessel 96
Regalboden 98
Vordachabschnitt 100

## Patentansprüche

1. Kühlraum (50), **dadurch gekennzeichnet, dass** Wände und Decke aus mindestens einer Schicht aus Vollholz gebildet sind.

2. Kühlraum (50) nach Anspruch 1, **dadurch gekennzeichnet, dass** die Innenseite von Wänden und Decke keine Verkleidung aufweist.

3. System mit mindestens einem Gebäudemodul (2),
- zum Bau eines Gebäudes (4), wobei mehrere Exemplare des mindestens einen Gebäudemoduls (2) aneinandergesetzt werden,
- das jeweils mindestens zwei Mündungsöffnungen aufweist, jeweils deren Rand eingerichtet ist, sich mit dem Rand einer der Mündungsöffnungen eines anderen der Module zusammensetzen zu lassen, so dass diese zusammengesetzten Mündungsöffnungen ineinander münden,
- **dadurch gekennzeichnet, dass** der Kühlraum (50) ein Gebäudemodul (2) ist oder von mehreren Gebäudemodulen (2) gebildet ist, deren Wände und Decke mindestens teilweise aus Vollholz gebildet sind.

4. System nach Anspruch 3 mit mehreren verschiedenen der Gebäudemodule (2), **dadurch gekennzeichnet, dass** nicht nur von einem Kühlraum-Gebäudemodul Wände und Decke mindestens teilweise aus Vollholz gebildet sind.

5. System nach Anspruch 3 oder 4, **dadurch gekennzeichnet, dass** mindestens das Kühlraum-Gebäudemodul tunnelartig ausgestaltet ist, nämlich mit zwei einander gegenüberliegenden Wandabschnitten aus dem Vollholz und, zwischen ihnen, einem Dachabschnitt (16) aus dem Vollholz und einem Fußbodenabschnitt (14), so dass die Wandabschnitte, der Fußbodenabschnitt (14) und der Dachabschnitt (16) zusammen einen Tunnelinnenraum (18) umgeben und sich zwischen zwei Tunnelöffnungen (20) als Mündungsöffnungen erstrecken.

6. System nach einem der Ansprüche 3 bis 5, **gekennzeichnet durch** zusätzlich ein End-Wandmodul (6) mit einer Abschlusswand aus Vollholz, die von einem Rand umgeben ist, der eingerichtet ist, sich mit dem Rand einer der Mündungsöffnungen eines der Module zusammensetzen zu lassen, so dass die Abschlusswand die Mündungsöffnung überdeckt, und/oder einem End-Gebäudemodul das tunnelartig ausgestaltet ist, nämlich mit zwei einander gegenüberliegenden Wandabschnitten aus dem Vollholz und, zwischen ihnen, einem Dachabschnitt (16) aus dem Vollholz und einem Fußbodenabschnitt (14), so dass die Wandabschnitte, der Fußbodenabschnitt (14) und der Dachabschnitt (16) zusammen einen Tunnelinnenraum (18) umgeben und sich zwischen einer Tunnelöffnung (20) und einer Abschlusswand erstrecken, wobei der Rand (22) der Tunnelöffnung (20) eingerichtet ist, sich mit dem Rand (22) einer der Tunnelöffnungen (20) eines anderen der Gebäudemodule (2) zusammensetzen zu lassen, so dass diese zusammengesetzten Tunnelöffnungen (20) ineinander münden [aus nur zwei davon kann schon ein Gebäude (4) gebaut werden].

7. System nach einem der Ansprüche 3 bis 6, **dadurch gekennzeichnet, dass** die Wandabschnitte und/oder Dachabschnitte (16) um die Tunnelerstreckung (10) konkav gewölbt sind.

8. Gebäude (4) aus Modulen des Systems nach mindestens zwei der Ansprüche 4 bis 7 einschließlich Anspruch 5 und 6, **dadurch gekennzeichnet, dass** der tunnelförmige Innenraum durch eine Zwischenwand [insbesondere aus Glas] geteilt ist in einen Kühlraum (50) und einen übrigen Raum.
